# FASCICULE DE BREVET EUROPEEN

(11) **EP 1 308 576 B1**
(45) Date de publication et mention de la délivrance du brevet: **05.10.2005**
(21) Numéro de dépôt: 02292692.7
(22) Date de dépôt: 30.10.2002
(51) Int. Cl.: E04F 13/08

(54) **Pièce de fixation de panne, notamment pour réaliser des couvertures ou bardages doubles**
Befestigungselement für eine Profilleiste, insbesondere zum Ausführen von doppelten Bedeckungen oder Fassadenverkleidungen
Fixing piece for a rail section, particularly for creating double claddings or curtain walls

(30) Priorité: 02.11.2001 FR 0114245
(43) Date de publication de la demande: 07.05.2003
(73) Titulaire: Gissinger, Jean-Edouard, 08000 Charleville-Mézières (FR); Thevenin, Patrick, 08150 Bolmont (FR); Thevenin, Stéphane, 51420 Witry Les Reims (FR)
(72) Inventeur: Gissinger, Jean-Edouard, 08000 Charleville-Mézières (FR); Thevenin, Patrick, 08150 Bolmont (FR); Thevenin, Stéphane, 51420 Witry Les Reims (FR)
(74) Mandataire: Laget, Jean-Loup

(56) Documents cités:
- EP-A- 0 119 114
- EP-A- 0 816 590
- DE-A- 2 730 525

## Description

L'invention est relative à une pièce de fixation de panne, notamment pour réaliser des couvertures ou bardages doubles.

Le document EP 0 119.114 B1 décrit un dispositif pour réaliser des couvertures ou bardages doubles. La double couverture ou le double bardage est fixé sur des pannes elles-mêmes fixées sur des cavaliers ou pièces porteuses prenant appui en creux d'onde sur des pannes sous-jacentes. Le dispositif comporte une pièce porteuse constituée par un profilé de forme générale en U, fixé par sa base en creux d'onde. Le bord supérieur des ailes de la pièce porteuse est rabattu à l'horizontale vers l'extérieur pour former deux assises dont les extrémités sont relevées à angle droit pour former des butées. Un profilé formant panne supérieure est fixé sur la pièce porteuse, soit par agrafage des butées de ladite pièce porteuse sur les bords correspondants du profilé, soit par vissage à travers lesdites butées sur les flancs du profilé.

La pièce porteuse du document EP 0 119.114 B1 présente une forme trapézoïdale en section, dont les ailes divergent légèrement vers l'extérieur.

Cette pièce porteuse comporte : d'une part, une base destinée à prendre appui ou être fixée sur un support ou une panne sous-jacente ; et, d'autre part, une assise de panne supérieure avec deux ailes rabattables. La base de fixation en creux d'onde sur des pannes sous-jacentes et l'assise de panne supérieure avec deux ailes rabattables correspondent à des plans différents

La structure de cette pièce porteuse du document EP 0 119.114 B1 nécessite des opérations de fabrication génératrices de coût et n'est pas adaptée à une utilisation sur des supports non ondulés ou non nervurés.

La hauteur de cette pièce porteuse du document EP 0 119.114 B1 peut également constituer un inconvénient pour des applications particulières, en particulier pour la pose de bardage double peau sur des surfaces planes ou cylindriques.

Le document DE-A-2 730 525 décrit aussi une pièce de fixation dans laquelle la base et l'assise ne sont pas dans le même plan.

L'invention a pour but de remédier aux inconvénients de la technique connue, en proposant une nouvelle pièce de fixation de panne, de fabrication simple et économique, de hauteur réduite et d'application universelle.

L'invention a pour objet une pièce de fixation de panne sur un support, notamment pour réaliser des couvertures ou bardages doubles, comportant : d'une part, une base destinée à prendre appui ou être fixée sur un support ou une panne sous-jacente ; et, d'autre part, une assise de panne supérieure avec deux ailes rabattables, caractérisée par le fait que ladite base est également l'assise de panne supérieure et comporte des moyens de solidarisation audit support ou panne sous-jacente.

Du fait que ladite base est également l'assise de panne supérieure et comporte des moyens de solidarisation audit support ou à la panne sous-jacente, la hauteur de la pièce de fixation selon l'invention est réduite à la hauteur des dites ailes rabattables. La fabrication de la pièce de fixation selon l'invention est réalisée simplement et économiquement par découpage et pliage simultanés. L'application de la pièce de fixation selon l'invention est universelle : sur des surfaces planes ou cylindriques, sur des supports non ondulés ou non nervurés, ou sur des supports ondulés ou nervurés moyennant l'interposition d'entretoises.

Selon d'autres caractéristiques alternatives de l'invention :
- les moyens de solidarisation comportent au moins une patte munie d'un orifice de passage de vis, boulon, tirefond ou analogue,
- les moyens de solidarisation comportent au moins une patte rabattable autour d'un angle dudit support,
- les moyens de solidarisation comportent au moins une patte de solidarisation munie de dents, harpons ou griffes aptes à pénétrer dans ledit support,
- chaque aile rabattable est orientée selon un angle par rapport à la base ou assise de panne,
- la pièce de fixation comporte deux pattes de solidarisation disposées chacune entre deux ailes rabattables formées par pliage des bords de l'assise de panne,
- la pièce de fixation comporte deux pattes de solidarisation disposées aux extrémités opposées de la base ou assise de panne,
- les moyens de solidarisation comportent une patte de solidarisation mise en forme prédéterminée pour coopérer avec ledit support,
- la base ou assise de panne présente une conformation à au moins deux branches, par exemple cruciforme, de manière à fixer simultanément deux pannes orientées transversalement l'une par rapport à l'autre,
- les moyens de fixation sont disposés au moins partiellement sur ou dans la base ou assise de panne.

L'invention sera mieux comprise grâce à la description qui va suivre donnée à titre d'exemple non limitatif en référence aux dessins annexés dans lesquels :
La figure 1 représente schématiquement une vue en perspective d'un premier mode de réalisation d'une pièce de fixation selon l'invention.
La figure 2 représente schématiquement une vue en section par le plan II-II de la figure 1 d'une pièce selon l'invention en position de fixation de panne.
La figure 3 représente schématiquement une vue en section analogue à la figure 2 d'une pièce de fixation selon l'invention en position de fixation de panne.
Les figures 4 et 5 représentent schématiquement d'autres variantes d'utilisation de pièces de fixation selon l'invention.
Les figures 6 et 7 représentent schématiquement des vues de côté d'autres modes de réalisation de l'invention.
La figure 8 représente schématiquement une autre variante d'utilisation d'un autre mode de réalisation de l'invention
La figure 9 représente schématiquement une vue en perspective d'un autre mode de réalisation de l'invention.
La figure 10 représente une vue de face d'un autre mode de réalisation de l'invention.
La figure 11 représente schématiquement une vue en perspective d'une pièce de fixation selon l'invention destinée à l'assemblage au voisinage d'ouvertures, du genre encadrements de porte ou de fenêtre.

En référence aux figures 1 à 11, les éléments identiques ou fonctionnellement équivalents sont repérés par des chiffres de référence identiques.

Sur la figure 1, une pièce de fixation selon l'invention est destinée à réaliser des couvertures ou bardages doubles, à l'aide de pannes sur une grande variété de supports : pannes en bois ou lisses métalliques horizontales, murs en maçonnerie de béton, de parpaings ou de briques, plateaux de bardage horizontaux.

La pièce de fixation selon l'invention est destinée à recevoir et à maintenir un profilé de formes prédéterminée pour réaliser des bardages ou des surbardages présentant une bonne isolation thermique et acoustique, pour économiser l'énergie et améliorer le confort du bâtiment ainsi revêtu.

La pièce de fixation selon l'invention comporte une base 1 ou assise de panne. La base ou assise 1 de panne présente plusieurs ailes 2 rabattables formant un angle avec le plan de l'assise 1, par exemple pliées à angle droit par rapport à l'assise 1. Deux pattes de fixation latérales 3 sont prévues pour solidariser la pièce selon l'invention à un support non représenté. A cet effet, les pattes 3 peuvent comporter des trous 4, par exemple des trous oblongs.

Sur la figure 2, une pièce de fixation selon l'invention destinée à être solidarisée à un support non représenté, du genre mur ou maçonnerie, maintient un profilé en forme de rail. A cet effet, on rabat l'aile supérieure 2 pour maintenir l'extrémité 5 en crochet du profilé, dont un angle 6 s'appuie sur l'aile inférieure 2 de la pièce de fixation selon l'invention.

Sur la figure 3, une pièce de fixation selon l'invention est montée avec espacement par rapport à un mur, une maçonnerie ou support M analogue. Le montage de la pièce de fixation selon l'invention s'effectue avec interposition d'entretoises E tubulaires positionnées sous les pattes de fixation 3 et permettant le passage de vis de fixation à travers les trous oblongs 4 et le passage intérieur des entretoises E.

Les ailes 2 sont rabattues sur les extrémités d'un profilé P en forme d'oméga. Le rabattement des ailes 2 est avantageusement effectué à l'aide d'une pince à double levier, du genre décrit dans le brevet européen EP 0 119.114 B1 délivré à la Demanderesse de la présente demande. Cette pince à double levier est avantageusement constituée par une cage, dans laquelle deux leviers antagonistes sont montés à pivotement libre autour de deux axes écartés l'un de l'autre dans un même plan. La cage se prolonge vers l'extérieur au-delà des axes d'articulation, pour former une butée qui maintient les leviers en alignement dans la position d'ouverture de la pince. Une telle pince décrite et représentée à la figure 8 du brevet européen EP 0 119.114 B1 ne nécessite pas de description plus détaillée.

Sur la figure 4, une pièce de fixation selon l'invention est utilisée pour fixer un profilé en forme d'oméga à une poutrelle en I ou en H : à cet effet, après avoir rabattu les ailes 2 sur l'extrémité de la panne en forme d'oméga, on rabat également les pattes de fixation 3 autour de la semelle de la poutrelle en I ou en H.

Sur la figure 5, une pièce de fixation selon l'invention est utilisée pour fixer une panne en forme d'oméga à une cornière P d'une charpente métallique. A cet effet, on rabat uniquement la patte supérieure 3 autour de l'extrémité de l'aile de la cornière, tandis que l'autre patte de fixation 3 est rabattue à angle droit pour se positionner sur l'angle de la cornière.

Pour faciliter la pose et la fixation des différentes pièces, en particulier dans les applications sur charpentes ou supports métalliques, on peut avantageusement utiliser d'autres modes de réalisation de l'invention représentés aux figures 6 et 7, en prévoyant un pré-pliage, soit d'une aile 2 rabattable (figure 6) soit d'une patte de fixation 3 (figure 7).

On peut également prévoir, comme représenté à la figure 8, à un pré-pliage en forme de crochet d'une patte de fixation 3 supérieure, de manière à être supportée par un élément P de charpente en forme de Z. Cette disposition est particulièrement avantageuse pour supporter des pannes extérieures verticales préalablement fixées à la pièce de fixation selon l'invention grâce au rabattement des ailes 2. Dans ce cas, la dernière opération à effectuer est le rabattement de la patte de fixation 3 inférieure pour éviter tout décrochement de la patte 3 supérieure préalablement pliée en forme de crochet.

Dans le cas d'applications à une charpente en bois ou à un support en bois, on prévoit avantageusement à l'extrémité des pattes de fixation 3, comme représenté à la figure 9, des dents ou des excroissances pointues 10 permettant de positionner une pièce de fixation selon l'invention sur le support en bois, avant d'effectuer une fixation définitive à l'aide de vis ou de tirefonds passant à travers les ouvertures 4 des pattes 3.

Sur la figure 10, on a représenté une variante de pièce de fixation selon l'invention, dans laquelle les pattes de fixation 3 s'étendent dans le prolongement de la base ou assise 1, sur l'axe de symétrie des ailes 2.

Cette disposition est particulièrement avantageuse pour des pièces de fixation destinées à être entretoisées par rapport au mur ou à la maçonnerie destiné à recevoir la pièce.

Sur la figure 11, une pièce de fixation selon l'invention présente une conformation en croix avec des ailes 2 bordant quatre bras en croix, et un orifice central de fixation.

Cette disposition permet d'assurer la fixation autour d'un encadrement de porte et de fenêtre de pannes destinées à recevoir des bardages venant affleurer les bords de l'encadrement.

Cette croix de chevêtre est particulièrement avantageuse pour réaliser automatiquement des assemblages à angle droit de pannes horizontales et de pannes verticales, dans le cas d'un bardage monté à l'aide de pannes horizontales et verticales. Une variante non représentée de la pièce de la figure 11 peut également être envisagée en supprimant un des bras de la croix, pour obtenir une pièce en forme de T.

L'invention décrite en référence à plusieurs modes de réalisation particuliers n'y est nullement limitée, mais couvre toutes modifications de formes et toutes variantes de réalisation dans le cadre et l'esprit de l'invention.

## Revendications

1. Pièce de fixation de panne sur un support, pour réaliser des couvertures ou bardages doubles, comportant : d'une part, une base (1) destinée à prendre appui ou être fixée sur un support (M), une poutrelle (P) ou une panne sous-jacente; et, d'autre part, une assise de panne supérieure avec deux ailes (2) rabattables, **caractérisée par le fait que** la pièce comporte une partie plane qui, constitue sur une face ladite base (1) et sur la face opposée l'assise (1) de panne supérieure et comporte des moyens (3, 4) de solidarisation audit support (M), à ladite poutrelle (P) ou à ladite panne sous-jacente.

2. Pièce de fixation selon la revendication 1, **caractérisée par le fait que** les moyens (3, 4) de solidarisation comportent au moins une patte (3) munie d'un orifice (4) de passage de vis, boulon, tirefond ou analogue.

3. Pièce fixation selon la revendication 1, **caractérisée par le fait que** les moyens (3, 4) de solidarisation comportent au moins une patte (3) rabattable autour d'un angle dudit support (P).

4. Pièce de fixation selon la revendication 1, **caractérisée par le fait que** les moyens (3, 4) de solidarisation comportent au moins une patte de solidarisation (3) munie de dents, harpons ou griffes aptes à pénétrer dans ledit support.

5. Pièce de fixation selon l'une quelconque des revendications précédentes, **caractérisée par le fait que** chaque aile rabattable (2) est orientée selon un angle par rapport à la base (1) ou assise de panne.

6. Pièce de fixation selon la revendication 5, **caractérisée par le fait que** la pièce de fixation comporte deux pattes (3) de solidarisation disposées chacune entre deux ailes rabattables (2) formées par pliage des bords de l'assise (1) de panne.

7. Pièce de fixation selon la revendication 5, **caractérisée par le fait que** la pièce de fixation comporte deux pattes (3) de solidarisation disposées aux extrémités opposées de la base ou assise (1) de panne.

8. Pièce de fixation selon la revendication 1, **caractérisée par le fait que** les moyens de solidarisation comportent une patte (3) de solidarisation mise en forme prédéterminée pour coopérer avec ledit support.

9. Pièce de fixation selon l'une quelconque des revendications précédentes, **caractérisée par le fait que** la base (1) ou assise (1) de panne présente une conformation à au moins deux branches, par exemple cruciforme, de manière à fixer simultanément deux pannes orientées transversalement l'une par rapport à l'autre.

10. Pièce de fixation selon l'une quelconque des revendications précédentes, **caractérisée par le fait que** les moyens de fixation (4) sont disposés au moins partiellement sur ou dans la base (1) ou assise (1) de panne.

## Patentansprüche

1. Befestigungsteil zur Befestigung einer Profilleiste an einer Abstützung, um doppelte Bedeckungen oder Fassadenverkleidungen zu verwirklichen, einerseits mit einer Basis (1), die an einer Abstützung (M), einem Träger (P) oder einer darunterliegenden Profilleiste anliegen oder befestigt werden soll, und andererseits mit einer oben liegenden Profilleisten-Auflage mit zwei klappbaren Flügeln (2), **dadurch gekennzeichnet, daß** das Teil einen ebenen Abschnitt umfaßt, der auf einer Seite die Basis (1) und auf der gegenüberliegenden Seite die oben liegende Profilleisten-Auflage (1) bildet und Mittel (3, 4) zur Befestigung an der Abstützung (M), am Träger (P) oder an der darunterliegenden Profilleiste aufweist.

2. Befestigungsteil nach Anspruch 1, **dadurch gekennzeichnet, daß** die Befestigungsmittel (3, 4) mindestens eine Klammer (3) umfassen, die mit einer Öffnung (4) zum Durchführen von Schrauben, Bolzen, Verankerungsschrauben oder dergleichen versehen ist.

3. Befestigungsteil nach Anspruch 1, **dadurch gekennzeichnet, daß** die Befestigungsmittel (3, 4) mindestens eine um einen Winkel der Abstützung (P) herum klappbare Klammer (3) umfassen.

4. Befestigungsteil nach Anspruch 1, **dadurch gekennzeichnet, daß** die Befestigungsmittel (3, 4) mindestens eine Befestigungsklammer (3) umfassen, die mit Zähnen, Gabelankern oder Haken versehen ist, welche in die Abstützung eindringen können.

5. Befestigungsteil nach einem der vorhergehenden Ansprüche, **dadurch gekennzeichnet, daß** jeder klappbare Flügel (2) unter einem Winkel gegenüber der Basis (1) oder der Profilleisten-Auflage ausgerichtet ist.

6. Befestigungsteil nach Anspruch 5, **dadurch gekennzeichnet, daß** das Befestigungsteil zwei Befestigungsklammern (3) umfaßt, die jeweils zwischen zwei klappbaren Flügeln (2) vorgesehen sind, welche durch Umfalten der Ränder der Profilleisten-Auflage (1) gebildet werden.

7. Befestigungsteil nach Anspruch 5, **dadurch gekennzeichnet, daß** das Befestigungsteil zwei Befestigungsklammern (3) umfaßt, die an den gegenüberliegenden Enden der Basis oder der Profilleisten-Auflage (1) angeordnet sind.

8. Befestigungsteil nach Anspruch 1, **dadurch gekennzeichnet, daß** die Befestigungsmittel eine Befestigungsklammer (3) umfassen, die in eine vorbestimmte Form zum Zusammenwirken mit der Abstützung gebracht ist.

9. Befestigungsteil nach einem der vorhergehenden Ansprüche, **dadurch gekennzeichnet, daß** die Basis (1) oder Profilleisten-Auflage (1) eine Gestaltung mit mindestens zwei, z. B. kreuzförmigen, Schenkeln umfaßt, um gleichzeitig zwei Profilleisten zu befestigen, die quer zueinander ausgerichtet sind.

10. Befestigungsteil nach einem der vorhergehenden Ansprüche, **dadurch gekennzeichnet, daß** die Befestigungsmittel (4) zumindest teilweise auf oder in der Basis (1) oder Profilleisten-Auflage (1) angeordnet sind.

## Claims

1. Panel fixing element on a support, to create double panels or sidings, comprising: firstly, a base (1) intended to support or to be fixed onto a support (M), a beam (P) or a subjacent panel; and secondly, a seating for the upper panel with two folding flanges (2), **characterised in that** the element contains a flat part which constitutes on one face said base (1) and on the opposite face the seating (1) for the upper panel and containing means (3, 4) of attachment to said support (M), to said beam (P) or to said subjacent panel.

2. Fixing element according to claim 1, **characterised in that** the means (3, 4) of attachment comprise at least one tab (3) equipped with an aperture (4) for the passage of a screw, bolt, coach bolt or similar.

3. Fixing element according to claim 1, **characterised in that** the means (3, 4) of attachment comprise at least one tab (3) which can fold around an angle of said support (P).

4. Fixing element according to claim 1, **characterised in that** the means (3, 4) of attachment comprise at least one attachment tab (3) equipped with teeth, L-shaped cleats or claws capable of penetrating into said support.

5. Fixing element according to any of the preceding claims, **characterised in that** each folding flange (2) is oriented at an angle in relation to the panel base (1) or seating.

6. Fixing element according to claim 5, **characterised in that** the fixing element comprises two attachment tabs (3) each disposed between two folding flanges (2) formed by folding the edges of the panel seating (1).

7. Fixing element according to claim 5, **characterised in that** the fixing element comprises two attachment tabs (3) disposed at opposite ends of the panel base or seating (1).

8. Fixing element according to claim 1, **characterised in that** the means of attachment comprise one attachment tab (3) made into a predetermined form in order to co-operate with said support.

9. Fixing element according to any of the preceding claims, **characterised in that** the panel base (1) or seating (1) has a configuration with at least two branches, for example cruciform, in such a way as to simultaneously fix two panels oriented transversally with respect to each other.

10. Fixing element according to any of the preceding claims, **characterised in that** the means of fixation (4) are disposed at least partially on or in the panel base (1) or seating (1).
